# EUROPÄISCHE PATENTANMELDUNG

(11) **EP 0 408 828 A1**
(43) Veröffentlichungstag der Anmeldung: **23.01.1991**
(21) Anmeldenummer: 90103657.4
(22) Anmeldetag: 26.02.1990
(51) Int. Cl.: A47K 1/09

(54) **Zahnbürstenhalter**

(30) Priorität: 18.07.1989 IT 2122189
(71) Anmelder: IDROGAS SAS DI EDMONDO PANCOTTI & C., I-20147 Milano (IT)
(72) Erfinder: Tassinari, Nello, I-20147 Milano (IT)
(74) Vertreter: Knoblauch, Andreas, Dr.-Ing.

(57) **Zusammenfassung**

Ein Zahnbürstenhalter (1, 2) hat eine an einer Gebäudewand installierbare Haube (1) zum Abdecken des Zahnbürstenkopfes (5) und eine Halteeinrichtung (2, 7) zum Aufhängen der Zahnbürste (4) mit dem Zahnbürstenkopf (5) nach oben mittels zweiter Haltearme (2), die zwischen sich einen Spalt zum Einhängen des Zahnbürstenkopfes (5) begrenzen und bei eingehängtem Zahnbürstenkopf (5) auf die mit den Borsten versehene Seite des Borstenträgers (10) ragen. Zur Vereinfachung der Herstellung und Handhabung des Zahnbürstenhalters (1,2) ist dafür gesorgt, daß die Haube (1) in ihrer installierten Lage eine nach unten weisende Öffnung (3) zum Einführen des Zahnbürstenkopfes (5) von unten her in die Haube (1) aufweist, daß die Haltearme (2) in der Haube (1) befestigt sind, daß die Haltearme (2) und eine Wand (7) der Haube (1) den Spalt begrenzen, daß der Abstand der freien Enden der Haltearme (2) voneinander kleiner als die Breite des Borstensatzes (5a) ist, daß der Abstand der freien Enden der Haltearme (2) von der erwähnten einen Wand (7) kleiner als die Borstenlänge und größer als die Dicke des Borstenträgers (10) ist und daß die größte Spaltweite größer als die Breite des Zahnbürstenkopfes (5) ist.

## Beschreibung

Die Erfindung bezieht sich auf einen Zahnbürstenhalter mit einer an einer Gebäudewand oder dergleichen installierbaren Haube zum Abdecken des die Borsten aufweisenden Zahnbürstenkopfes und mit einer Halteeinrichtung zum Aufhängen der Zahnbürste mit dem Zahnbürstenkopf nach oben mittels zweier auf gleicher Höhe befestigter Haltearme, die zwischen sich einen Spalt zum Einhängen des Zahnbürstenkopfes begrenzen und bei eingehängtem Zahnbürstenkopf auf die mit den Borsten versehene Seite des Borstenträgers ragen.

Bei einem bekannten Zahnbürstenhalter dieser Art (US-A 3 977 743) ist die Haube mit ihrem Öffnungsrand am oberen Rand einer Halteeinrichtung in Form einer L-förmigen Platte, deren einer Schenkel vertikal installiert wird, so daß ihr anderer Schenkel horizontal verläuft, gelenkig befestigt. Der horizontale Schenkel hat einen schlüssellochförmigen, zur Bedienungsseite hin offenen Spalt, dessen seitliche Begrenzungsschenkel die Haltearme bilden. Die kleinste Spaltweite ist kleiner als die geringste Breite des Borstenträgers, dessen Kopfteil breiter als sein Handgriff ist. Zum Aufhängen der Zahnbürste nach dem Gebrauch muß daher zunächst die Haube hochgeschwenkt und dann die Zahnbürste mit der Schmalseite ihres Handgriffs voran in den Spalt der Halteeinrichtung eingeführt und hinter der engsten Stelle des Spaltes um 90° gedreht werden. Da die größte Breite des Spaltes ebenfalls kleiner als die Breite des Kopfteils des Borstenträgers ist, bleibt der Kopfteil des Borstenträgers mit seinen sich zum Handgriff hin verjüngenden Flanken auf den Haltearmen hängen. Anschließend muß die Haube zum Abdecken des Zahnbürstenkopfes heruntergeschwenkt werden, wobei ein Randausschnitt in der unteren Seitenwand der Haube den Borstenträger aufnimmt. An der Rückseite hat der vertikale Schenkel der L-förmigen Halteplatte einen Zapfen, der in einen weiteren, an einer Gebäudewand oder dergleichen zu befestigenden Halterteil eingesteckt wird, um die Halteeinrichtung bei hochgeklappter Haube in hinreichendem Abstand von der Gebäudewand zu halten. Dieser Halter ist nicht nur materialaufwendig, sondern auch schwierig herstellbar. Darüber hinaus ist das Einhängen der Zahnbürste schwierig, da dafür beide Hände benötigt werden.

Der Erfindung liegt die Aufgabe zugrunde, einen Zahnbürstenhalter der gattungsgemäßen Art anzugeben, dessen Material- und Herstellungsaufwand geringer ist und der ein einfaches Ein- und Aushängen der Zahnbürste ermöglicht.

Erfindungsgemäß ist diese Aufgabe dadurch gelöst, daß die Haube in ihrer installierten Lage eine nach unten weisende Öffnung zum Einführen des Zahnbürstenkopfes von unten her in die Haube aufweist, daß die Haltearme in der Haube befestigt sind, daß die Haltearme und eine Wand der Haube den Spalt begrenzen, so daß die Haltearme den unteren Teil des Borstenansatzes halten.

Dies bedeutet, daß der Abstand der freien Enden der Haltearme voneinander kleiner als die Breite des Borstensatzes ist, daß der Abstand der freien Enden der Haltearme von der erwähnten einen Wand kleiner als die Borstenlänge und größer als die Dicke des Borstenträgers ist und daß die größte Spaltweite größer als die Breite des Zahnbürstenkopfes ist.

Bei dieser Ausgestaltung bildet die Haube selbst einen Teil der Halteeinrichtung. Der Halter ist daher mit geringerem Materialaufwand einfacher herstellbar. Um die Zahnbürste einzuhängen, braucht sie lediglich durch die hinreichend weite Öffnung der Haube von unten her in diese eingeführt zu werden, bis die Haltearme - je nach Länge des Zahnbürstenkopfes - mit ihren freien Enden seitlich in den Borstensatz eingreifen oder diesen untergreifen, so daß die Zahnbürste sicher an den Borsten zwischen den Haltearmen aufgehängt bleibt. Das Einhängen kann praktisch "blind", d.h. ohne hinzusehen, geschehen, da der Zahnbürstenkopf nach Einführung in die Haube weitgehend selbsttätig zwischen die Haltearme geführt wird. Zum Aushängen der Zahnbürste braucht sie lediglich an ihrem unten aus der Haube herausragenden Handgriff nach unten gezogen zu werden. Die maximale Spaltweite kann hierbei so groß gewählt werden, daß Zahnbürsten mit unterschiedlich breitem Zahnbürstenkopf eingeführt werden könne, so daß die Aufhängung im wesentlichen an den Borsten erfolgt.

Vorzugsweise ist dafür gesorgt, daß die Haltearme L-förmig sind, daß die einen Schenkel der Haltearme mit ihrem freien Ende an einer ebenen Haubenwand von dieser abstehend befestigt sind und daß die freien Enden der anderen Schenkel der Haltearme einander zugekehrt sind und ihr Abstand der geringsten Spaltweite entspricht. Dies ermöglicht das Einführen der Zahnbürste in den verschiedensten Drehwinkellagen um ihre Längsachse.

Sodann können die Haltearme im Querschnitt kreisförmig und ihre einander zugekehrten freien Enden abgerundet sein. Dies trägt ebenfalls dazu bei, das Einführen der Zahnbürste zu erleichtern, da die Borsten und/oder der Borstenträger leichter an den Rundungen entlanggleiten, wobei zusätzlich ein Verkratzen des Borstenträgers und/oder eine Abnutzung der Borsten vermieden wird.

Ferner ist es günstig, wenn die Haube im Querschnitt etwa trapezförmig ist und die Haltearme an der breitesten Haubenwand befestigt sind. Zwar ist es auch möglich, die Haube im Querschnitt etwa rechtwinklig auszubilden, doch hat die Trapezform den Vorteil, daß sie weniger materialaufwendig ist.

Vorzugsweise ist dafür gesorgt, daß das Oberteil der Haube als abnehmbarer Deckel ausgebildet ist. Dies hat den Vorteil, daß die Haube leicht aus thermoplastischem Kunststoff geformt werden kann. So kann der Deckel in einem einfachen Formwerkzeug hergestellt werden. Desgleichen kann der Unterteil der Haube einstückig mit den Haltearmen in einem einzigen Arbeitsgang geformt werden, indem ein Formwerkzeug verwendet wird, bei dem ein innerer Kern aus zwei getrennten Teilen verwendet wird, die sich aus den offenen Enden des Haubenunterteils herausziehen lassen.

Im Oberteil der Haube können Belüftungslöcher ausgebildet sein, damit die nach dem Zähneputzen am Bürstenkopf verbleibende Feuchtigkeit rascher verdunsten kann.

Die Befestigung des Halters an einer Gebäudewand oder dergleichen ist auf einfache Weise dadurch möglich, daß außen auf einer ebenen Haubenwand eine beidseitig klebende Folie angeklebt ist.

Die Erfindung und ihre Weiterbildungen werden nachstehend anhand von Zeichnungen bevorzugter Ausführungsbeispiele näher beschrieben. Es zeigen:
Fig. 1 eine perspektivische Ansicht eines aufgebrochenen erfindungsgemäßen Zahnbürstenhalters mit einer Zahnbürste, die von unten her in den Zahnbürstenhalter eingeführt wird,
Fig. 2 den Zahnbürstenhalter nach Fig. 1 mit eingeführter Zahnbürste,
Fig. 3 eine Vorderansicht des Zahnbürstenhalters nach Fig. 1, bei der die Vorderwände teilweise weggebrochen sind,
Fig. 4 eine Seitenansicht des Zahnbürstenhalters nach Fig. 1 mit abgenommenem als Deckel ausgebildetem Oberteil,
Fig. 5 eine perspektivische Ansicht eines zweiten Ausführungsbeispiels eines erfindungsgemäßen Zahnbürstenhalters mit einer Zahnbürste, die von unten her in den Zahnbürstenhalter eingeführt wird, und
Fig. 6 den Zahnbürstenhalter nach Fig. 5 bei eingeführter Zahnbürste.

Der Zahnbürstenhalter nach den Fig. 1 bis 4 besteht aus einer Haube 1 und zwei im Inneren der Haube auf gleicher Höhe befestigten L-förmigen steifen Haltearmen 2.

Die Haube 1 ist im Querschitt etwa trapezförmig und in ihrer installierten vertikalen Lage mit einer nach unten weisenden Öffnung 3 versehen. Die Öffnung 3 ist so weit bemessen, daß sich eine Zahnbürste 4 mit dem Zahnbürstenkopf 5 voran von unten her in Richtung des Pfeiles 6 in die Haube 3 einführen läßt. Das Oberteil 1a der Haube 1 ist als ein vom Unterteil 1b der Haube 1 abnehmbarer Deckel ausgebildet, wie es in Fig. 4 dargetellt ist. Die Haube 1 ist im Querschnitt etwa trapezförmig, wobei die hintere Haubenwand 7 am breitesten und die vordere Haubenwand 8 am schmalsten ist. Im Oberteil 1a sind Belüftungslöcher 9 ausgebildet.

Die Haltearme 2 sind L-förmig, im Querschnitt kreisförmig und an ihren einander zugekehrten freien Enden etwa kugelförmig abgerundet. Die einen Schenkel 2a der Haltearme 2 sind mit ihren freien Enden an der ebenen Haubenwand 7 von dieser senkrecht abstehend angeformt. Die freien Enden der anderen Schenkel 2b der Haltearme 2 sind einander zugekehrt und haben einen Abstand voneinander. Die Haltearme 2 und die Haubenwand 7 begrenzen einen Spalt zum Einhängen des Zahnbürstenkopfes 5, wobei der Abstand der freien Enden der Haltearme voneinander kleiner als die Breite des Borstensatzes 5a ist. Ferner ist der Abstand der freien Enden der Haltearme 2 von der Haubenwand 7 bzw. die Länge der Schenkel 2a kleiner als die Borstenlänge und größer als die Dicke des Borstenträgers 10. Die größte Spaltweite, d.h. der Abstand der Schenkel 2a, ist größer als die Breite des Zahnbürstenkopfes 5. Der Abstand der einander zugekehrten freien Enden der Haltearme bestimmt mithin die geringste Spaltweite. Der Abstand der freien Enden der Haltearme 2 bzw. der Schenkel 2b von der vorderen Haubenwand 8 ist ebenfalls kleiner als die Borstenlänge. Auch der Abstand des freien Endes des einen Haltearms 2 vom Schenkel 2a des jeweils anderen Haltearms ist kleiner als die Borstenlänge.

Außen auf der rückseitigen Haubenwand 7 ist eine beidseitig klebende Folie 11 (Fig. 4) zum Befestigen des Halters an einer Gebäudewand oder dergleichen angeklebt.

Das Ausführungsbeispiel nach den Fig. 5 und 6 unterscheidet sich von dem nach den Fig. 1 bis 4 lediglich dadurch, daß die Haube 1 im Querschnitt rechtwinklig und nicht trapezförmig ausgebildet ist. Die Trapezform hat jedoch den Vorteil, daß sie weniger materialaufwendig ist.

Um die Zahnbürste 4 nach einer Benutzung im Halter aufzuhängen, braucht sie lediglich mit dem Zahnbürstenkopf 5 voran in Richtung des Pfeiles 6 von unten nach oben durch die Öffnung 3 in die Haube 1 eingeführt zu werden, bis die freien Enden der Haltearme 2 entweder den Borstensatz 5a zwischen sich einklemmen, wie es in Fig. 2 dargestellt ist, oder bei weiterer Einführung der Zahnbürste 4 in die Haube 1 den Borstensatz 5a an seiner Unterseite untergreifen. Hierbei kann die Zahnbürste 4 auch in einer gegenüber der dargestellten Lage um 180° gedrehten Lage eingeführt werden, so daß der Borstenträger 10 zwischen den Schenke In 2b der Haltearme 2 und der vorderen Haubenwand 8 zu liegen kommt. Desgleichen ist es möglich, die Zahnbürste 4 in einer um 90° gegenüber der dargestellten Lage gedrehten Lage einzuführen und den Borstensatz 5a auf einem der Schenkel 2a aufzuhängen. Um die Zahnbürste auszuhängen, braucht sie lediglich wieder aus der Haube nach unten herausgezogen zu werden.

Die Haube 1 kann auf einfache Weise im Spritzgußverfahren aus thermoplastischem Kunststoff hergestellt werden, wobei das Unterteil 1b in einem Arbeitsgang einteilig mit den Haltearmen 2 hergestellt werden kann.

## Patentansprüche

1. Zahnbürstenhalter mit einer an einer Gebäudewand oder dergleichen installierbaren Haube (1) zum Abdecken des die Borsten aufweisenden Zahnbürstenkopfes (5) und mit einer Halteeinrichtung (2, 7) zum Aufhängen der Zahnbürste (4) mit dem Zahnbürstenkopf (5) nach oben mittels zweier auf gleicher Höhe befestigter Haltearme (2), die zwischen sich einen Spalt zum Einhängen des Zahnbürstenkopfes (5) begrenzen und bei eingehängtem Zahnbürstenkopf (5) auf die mit den Borsten versehene Seite des Borstenträgers (10) ragen, **dadurch gekennzeichnet**, daß die Haube (1) in ihrer installierten Lage eine nach unten weisende Öffnung (3) zum Einführen des Zahnbürstenkopfes (5) von unten her in die Haube (1) aufweist, daß die Haltearme (2) in der Haube (1) befestigt sind, daß die Haltearme (2) und eine Wand (7) der Haube (1) den Spalt begrenzen, so daß die Haltearme (2) den unteren Teil des Borstenansatzes (5a) halten.

2. Zahnbürstenhalter nach Anspruch 1, **dadurch gekennzeichnet**, daß die Haltearme (2) L-förmig sind, daß die einen Schenkel (2a) der Haltearme (2) mit ihrem freien Ende an einer ebenen Haubenwand (7) von dieser abstehend befestigt sind und daß die freien Enden der anderen Schenkel (2b) der Haltearme (2) einander zugekehrt sind und ihr Abstand der geringsten Spaltweite entspricht.

3. Zahnbürstenhalter nach Anspruch 1 oder 2, **dadurch gekennzeichnet**, daß die Haltearme (2) im Querschnitt kreisförmig und ihre einander zugekehrten freien Enden abgerundet sind.

4. Zahnbürstenhalter nach einem der Ansprüche 1 bis 3, **dadurch gekennzeichnet**, daß die Haube (1) im Querschnitt etwa trapezförmig ist und die Haltearme (2) an der breitesten Haubenwand (7) befestigt sind.

5. Zahnbürstenhalter nach einem der Ansprüche 1 bis 4, **dadurch gekennzeichnet**, daß das Oberteil (1a) der Haube (1) als abnehmbarer Deckel ausgebildet ist.

6. Zahnbürstenhalter nach einem der Ansprüche 1 bis 5, **dadurch gekennzeichnet**, daß im Oberteil (1a) der Haube (1) Belüftungslöcher (9) ausgebildet sind.

7. Zahnbürstenhalter nach einem der Ansprüche 1 bis 6, **dadurch gekennzeichnet**, daß außen auf einer ebenen Haubenwand (7) eine beidseitig klebende Folie (11) angeklebt ist.
